# EUROPÄISCHE PATENTSCHRIFT

(11) **EP 1 916 361 B1**
(45) Veröffentlichungstag und Bekanntmachung des Hinweises auf die Patenterteilung: **13.03.2013**
(21) Anmeldenummer: 07022357.3
(22) Anmeldetag: 15.09.2005
(51) Int. Cl.: E05B 1/00

(54) **Griff zur Montage in einem Durchbruch**
Handle for mounting in an opening
Poignée prevue pour être montée dans une ouverture

(30) Priorität: 20.09.2004 DE 202004014766 U
(43) Veröffentlichungstag der Anmeldung: 30.04.2008
(62) Teilanmeldung aus: 05786050.4
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst

(56) Entgegenhaltungen:
- WO-A-01/79629
- GB-A- 1 508 858
- US-A- 5 248 175

## Beschreibung

### Hintergrund der Erfindung

Die Erfindung betrifft einen Griff gemäβ dem Oberbegriffn den Ansprche 1.

### Kurze Beschreibung des Standes der Technik

Ein derartiger Griff ist bereits aus der WO 01/79629 A bekannt. Des weiteren sei auf die GB-A-1 508 858 verwiesen.

Aus dem Prospekt "Handbook 2000" der Fa. Southco ist ein Griff bekannt, bei dem das Halteteil aus einer Schraube besteht, die von hinten in entsprechende Gewindebohrungen des Rumpfteils eingeschraubt wird und dieses Rumpfteil im Durchbruch eines Schaltschrankes aus Blech festhält. Diese Art der Montage hat den Nachteil, dass sie nicht rüttelsicher ist. Außerdem ist die Montage umständlich, insbesondere können Teile verloren gehen.

### Aufgabe der Erfindung

Aufgabe der Erfindung ist es, die bekannten Anordnungen zu verbessern, insbesondere hinsichtlich der Erlangung von Rüttelsicherheit und der Vereinfachung der Montage. Außerdem sollen nach Möglichkeit lose Teile vermieden werden, die, wenn sie in den Schaltschrank fallen, dort zu Kurzschlüssen führen können. Außerdem soll insgesamt eine Alternative zum Stand der Technik geschaffen werden.

### Lösungswege

Gelöst wird die Aufgabe erfindungsgemäß durch die Merkmale des Kennzeichens des Anspruchs 1.

Durch diese Maßnahme wird bereits ein Großteil der Aufgaben erfüllt, die sich die Erfindung gestellt hat. Insbesondere ist die Befestigung rüttelsicher, die Montage stark vereinfacht, und zum anderen kann auch sehr dünnes Blech sicher gehalten werden. Unterschiedliche Blechstärken, wenn sie bestimmte Bereiche nicht überschreiten, werden spielfrei gehalten. Lose Teile sind meist nicht erforderlich. Sehr dünnes Blech kann durch Zusatzblechteile verstärkt werden. Des weiteren lassen sich als Blenden dienende Blechteile gleichzeitig mit dem Griff befestigen.

Eine derartige klipsartige Befestigung ist für den Griff in der hier dargestellten Form und den geschilderten Vorteilen bisher nicht bekannt. Bekannt ist eine Klipsbefestigung für die Schnellmontage eines Verschlußgehäuses, wobei auf die US-PS 5435159 verwiesen wird. Dort wird beispielsweise in einem runden Durchbruch in einer dünnen Wand ein derartiges Verschlußgehäuse angeordnet. Das für einen Vorreiberverschluß gedachte Gehäuse umfaßt ein auf der einen äußeren Seite der dünnen Wand anzuordnendes, den äußeren Rand des Durchbruches überdeckendes Kopfteil, nämlich einen Flansch, von dem ein den Durchbruch in montierter Stellung durchragendes Rumpfteil ausgeht, von dem in Richtung seiner Außenfläche nachgiebige Zungenelemente vorspringen, die am freien Ende eine Schrägfläche zur spielfreien Abstützung des Rumpfteils auf dem Rahmen des Durchbruches der anderen, inneren Seite der dünnen Wand aufweist. Nachteilig ist hier, dass die Haltekraft der mit dem Rumpfteil einstückigen Halte- oder Zungenelemente abhängig von deren Federspannung ist, die vom benutzten Kunststoffmaterial abhängt und daher nicht beliebig groß gemacht werden kann. Bei Griffanwendung müssen aber häufig sehr große Kräfte aufgenommen werden, so dass diese Art der Klipsbefestigung auf ein Griffteil nicht ohne weiteres übertragen werden kann.

Aus der EP 0258491 ist eine ähnliche Konstruktion bekannt, wie aus der US-PS 5435159, mit der ein Schließzylinder mittels einem den Schließzylinder aufnehmenden, Haltezungen bildenden Kunststoffgehäuse in dünnwandigen Türen, Schubladen od. dgl. befestigbar ist. Durch schräge Flächen an den Zungenenden wird eine erwünschte Anpassbarkeit an üblicherweise auftretende Variationen der zu verriegelnden Bauteile erreicht. In Spalte 9 der Druckschrift wird auch beschrieben, dass die federnden Zungen nach Montage des Schließzylinders in dem Gehäuse nicht mehr nach innen ausweichen können. Nachteilig ist bei diesem Stand der Technik, dass eine ganz bestimmte Konstruktion, nämlich ein rundes Gehäuse mit darin eingeführtem Schließzylinder, vorgesehen werden muß, um diese Arretierung der Zungen nach der Montage zu ermöglichen. Auch hier scheint die Übertragung dieser Zungenbefestigung auf einen Griff nicht naheliegend zu sein.

Beim erfindungsgemäßen Griff, bei dem das Rumpfteil und das Halteteil zwei getrennte Teile sind, nicht wie bei den zwei zuletzt genannten Druckschriften einteilig aus Kunststoff gespritzt, ergibt sich eine wesentlich größere Belastbarkeit, da je nach Bedarf ein nicht so festes Kunststoffmaterial, das sich leicht spritzen läßt, mit festerem Material, wie mit Metall, kombiniert werden kann, so dass die gewünschte Festigkeit des Griffes durch entsprechende Wahl des Materials erreicht wird.

Die Feder den Sriffes der Erfindung kann eine Dicke von 0,5 bis 0,8 mm aufweisen. Man kann daher die Feder in außergewöhnlich geringem Einbauraum montieren (Anspruch 8).

Von besonderem Vorteil ist aber auch, dass der Kanal eine solche Breite aufweisen kann, dass ein Paket von mehreren nebeneinander liegenden Flachfedern aufnehmbar ist (Anspruch 3).

Durch diese Paketierung können die Haltekräfte nach Bedarf angepaßt werden, indem man eine bestimmte Anzahl von Flachfedern dem Paket oder den Paketen zuordnet.

Anpassen kann man aber auch den Bereich der Blechstärken der Bleche, an denen man den Beschlag, z.B. Griff, montieren will. Dazu paketiert man einfach Flachfedern für unterschiedliche Klemmbereiche und erhöht damit die Blechstärkentoleranz oder Blechstärkenbereich um ein Mehrfaches.

Ein weiterer Vorteil ist die einfache Herstellbarkeit des Rumpfteils, auf das die Flachfeder aufgeschoben (seitlich) werden kann.

Der Außenquerschnitt des Rumpfteils mit der aufgesteckten Feder und der zugehörige Durchbruch in der dünnen Wand sind vorzugsweise rechteckig (Anspruch 4).

Der Rumpfteil kann ein langgestrecktes Rechteck darstellen und einen Kopf mit einem Finger- oder Handgriff bilden (Anspruch 5), weiterhin kann der Rumpfteil ein langgestrecktes oder im wesentlichen gleichseitiges Rechteck bilden (Anspruch 6) und der Abstand zwischen der Auflagefläche des flanschartigen Kopfteils und der Auflagefläche des Federendes so vergrößert sein, dass zwei dünne Wände miteinander verbindbar sind (Anspruch 6).

Des weiteren ist es möglich, dass der Rumpfteil ein langgestrecktes oder im wesentlichen gleichseitiges Rechteck bildet und das zugehörige Kopfteil Stützpunkt für das eine Ende eines Griffes ist (Anspruch 7).

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1A und 1B: unterschiedliche Ansichten eines nicht erfindungsgemäβen Griffes,
- Fig. 2A und 2B: die zugehörige flache Feder, die mehrfach nebeneinander gelegt als Paket einsetzbar ist;
- Fig. 3: ein zur Feder der Fig. 2A passendes Handgriffteil;
- Fig. 4: ein Griff für zwei Durchbrüche;
- Fig. 5A und 5B: eine weitere Ausführungsform einer Flachfeder und in
- Fig. 6A und 6B: eine Anwendung bei einem erfindungsgemäβen Griff.

### Detaillierte Beschreibung der Erfindung

Die Fig. 1A und 1B zeigen in zwei um 90° gedrehten Seitenansichten einen nicht erfindungsgemäβen Griff 3210 mit Klipsbefestigung für die Festlegung des Griffes 3210 in einem mit Durchbruch 12 als Einbauöffnung versehenen dünnen Wand 14, wie Blechschranktür. Die Klipsbefestigung umfaßt ein Kopfteil 3228 mit einem den äußeren Rand oder Kante 40 des Durchbruches 12 nach Montage überdeckenden Flansch 19, des weiteren einen vom Kopfteil 3228 ausgehenden, nach Montage durch den Durchbruch 12 hindurchreichenden Rumpfteil 30, an dessen Ende 27 eine in Draufsicht U-förmige Feder 29 gehalten ist, die sich mit ihren Schenkelenden 31 auf der inneren Kante 40 des Durchbruchs 12 abstützt, wobei die U-förmige Feder 29 von den U-Schenkeln 35 in das Innere, von den Schenkeln 35 umschlossene Lumen 37 vorspringende, federnd nachgiebige Ansätze 39 aufweist, die nach Montage von entsprechenden Rücksprüngen 41 des Rumpfteils 30 formschlüssig aufnehmbar sind.

Wie insbesondere die Fig. 2A und 2B erkennen lassen, ist die Feder 29 ein flaches, in Draufsicht U-Profil aufweisenden Bauteil, mit U-Schenkeln 35, die vom U-Steg 43 zunächst parallel und mit einer ersten, kleinen Breite verlaufen, im Bereich der Ansätze oder Vorsprünge 39 beginnend mit einer zweiten, größeren Breite und ihren Abstand zueinander vergrößernd verlaufen, und die am Ende derart im wesentlichen rechtwinklig zum Verlauf abgeschnitten sind, siehe Fig. 2A Bezugszahl 45, dass sie nach Montage, wie in Fig. 1A dargestellt, mit einer leichten Schrägung zur Ebene der dünnen Wand 14 sich auf den Durchbruchrand 40 abstützen.

Wie Fig. 3 erkennen läßt, weist das Rumpfteil sich gegenüberliegende Nuten 47, 49 auf, welche Nuten 49, 47 durch die Veränderung des Nutbodens 51 den Rücksprung 41 bilden und eine solche Tiefe aufweisen, dass sie die U-Schenkel 35 zumindest einer Feder 29 zumindest während des Montagevorgangs aufzunehmen in der Lage ist.

Die Nut 49 kann eine solche Breite 53 aufweisen, dass ein Paket 55 von mehreren nebeneinanderliegenden Flachfedern 29 aufnehmbar ist, wie in Fig. 1 B zu erkennen ist, wo eine ganze Reihe von Flachfedern 29 eine gemeinsame Befestigungs- und Abstützfläche 57 bilden. Da sich die einzelnen Schenkel der einzelnen Feder unabhängig voneinander bewegen können, erfolgt eine besonders gute Anpassung an den Durchbruchrand, selbst dann, wenn dieser Unregelmäßigkeiten aufweisen sollte. Das ergibt eine besonders stabile Befestigung, mit insgesamt niedrigerer Flächenpressung, als sie beim Stand der Technik sich ergibt.

Dadurch ist es möglich, für die dünne Wand auch nicht metallische Materialien einzusetzen, wie Kunststoff.

Man kann den Rumpfteil 3230 mit dem Federpaket 53 auch aufteilen, wie in Fig. 4 gezeigt, so dass sich zwischen diesen beiden Rumpfbereichen 126, 226, die jeweils die eigene Nut 51 bilden, in die jeweils ein Paket Flachfedern 29 einsteckbar ist, nicht dargestellt, sich die Möglichkeit ergibt, eine Welle 61 oder sonstige Anordnungen zwischen den beiden Rumpfbereichen 126, 226 anzuordnen, in Fig. 4C durch eine gestrichelte Linie 59 angedeutet. Anstatt einer langgestreckten Öffnung 12 zur Aufnahme der beiden Rumpfbereiche 126, 226 des Griffes 3210 könnten auch zwei Einbauöffnungen 112, 212 vorgesehen werden, die wesentlich schmaler sind und gerade ausreichen, um die Rumpfbereiche 126, 226 aufzunehmen.

Der Rumpfteil kann ein im wesentlichen gleichseitiges Rechteck bilden und der Abstand zwischen der Auflagefläche des flanschartigen Kopfteils und der Auflagefläche des Endes des Federpaketes so vergrößert sein, dass zwei dünne Wände miteinander verbindbar sind.

Durch die Paketierung können die Haltekräfte nach Bedarf genau den Erfordernissen angepaßt werden, indem man jeweils nur eine bestimmte Anzahl von Flachfedern dem Paket oder den Paketen zuordnet.

Anpassen kann man aber auch den Bereich der Blechstärke der Bleche, an denen man den Griff montieren will. Dazu paketiert man einfach Flachfedern, deren Dicke nur 0,5 bis 0,6 mm betragen wird, für unterschiedliche Klemmbereiche und erhöht damit die Blechstärkentoleranz oder den Blechstärkenbereich um ein Mehrfaches.

Ein weiterer Vorteil ist die einfache Herstellbarkeit des Rumpfteils 530, auf das die Flachfeder aufgesteckt oder aufgeschoben werden kann. Der zum Aufstecken vorgesehene Rumpfteil 530 mündet entweder beidseitig in einem Flansch, der ein seitliches Abgleiten der Feder(n) 529 auf beiden Seiten verhindert, oder zumindest auf einer, vorzugsweise äußeren Seite, wobei ein Abgleiten auf der Aufschubseite, wo kein Flansch vorgesehen ist, durch andere geeignete Maßnahmen verhindert wird, wie begrenzte Erstreckung des zugehörigen Durchbruches 112, Verkleben oder Verschweißen zumindest des letzten Federelements eines Pakets mit dem Rumpfteil, Breitdrücken eines Teils der Feder im Bereich oder in der Nähe des Stegs, um die Feder mit dem Rumpfteil zu verklemmen.

Das Rumpfteil ist insofern auch leicht durch Formspritzen herzustellen, als Spritzwerkzeuge ohne Schieber einsetzbar sind, eine geteilte Form genügt.

Während bei den Ausführungsformen gemäß den Figuren 1A bis 4 der U-Steg eine im wesentlichen gerade Linie bildet, läßt sich auch eine Ausführungsform verwirklichen, bei der der (gerade) Steg soweit verkürzt ist, dass aus der U-Form eine V-Form wird, nicht dargestellt.

Andererseits erhält der U-Steg gemäβ der Erfindung eine M-Form, oder eine M-Form (umgekehrte W-Form), wie in Fig. 5A bis 6B wiedergegeben.

Festgelegt werden kann die V oder M-Form durch ein Rumpfteil 630 mit einem Kanal 77, in den die Flachfeder oder das Paket von Flachfedern einschiebbar ist. Die seitliche Fixierung kann durch in den Kanal hineinreichende Vorsprünge 79 oder den Kanal querende Stifteinrichtungen erfolgen. Von den Enden des V bzw. M gehen dann die Schenkel mit den Auflageflächen aus.

### Gewerbliche Auswertbarkeit

Die Erfindung ist im Schaltschrankbau gewerblich auswertbar.

### Bezugszeichenliste

- 3210: Griff
- 12, 112, 212: rechteckiger, runder Durchbruch
- 14: dünne Wand, Türblatt
- 19: Flansch
- 126, 226: vordere, äußere Seite der dünnen Wand 14
- 27: Ende
- 3228: Kopfteil
- 29, 529: U-förmige Feder, Flachfeder
- 30, 530, 630, 3230: Rumpfteil
- 31: Schenkelende
- 34: Halteteil
- 35: U-Schenkel, Blattfeder
- 37: Lumen
- 39: Ansätze
- 40: Kante
- 41: Rücksprung
- 42: Federeinrichungen
- 43: U-Steg
- 45: abgeschnittene Ende
- 47: Nut
- 49: Nut
- 51: Nutboden
- 53: Breite, Federpaket
- 55: Paket
- 57: Abstützfläche
- 59: Linie
- 61: Welle
- 71: Flansch
- 73: Aufschubseite
- 75: Federteil
- 77: Kanal
- 79: Vorsprung, Stift

## Patentansprüche

1. Griff (66), der zumindest eine in einem Durchbruch (12) in einer dünnen Wand (614), wie Blechschranktür montierbare Halteplatte aufweist, mit einem den äußeren Rand oder Kante (40) des Durchbruchs (12) der dünnen Wand (14, 614) auf deren einen, äußeren, Seite nach Montage überdeckenden Kopfteil (3228), wie Flansch oder Griffolive, und einem von dem Kopfteil ausgehenden, nach Montage durch den Durchbruch (12) in der dünnen Wand (14) hindurch reichenden Rumpfteil (30, 630), und mit einem vom Rumpfteil (30, 630) getragenen, auf der anderen, hinteren, Seite der dünnen Wand (14) sich abstützenden, vom Rumpfteil (30, 630) getrennten Halteteil (628), wobei das Halteteil (628) von Halteelementen (628) gebildet wird, die von dem Rumpfteil (630) in Richtung seiner Außenfläche nachgiebig vorspringen und deren freies Ende eine Schrägfläche (38) zur spielfreien Abstützung des Rumpfteils (30, 630) auf dem Rand oder Kante (40) des Durchbruchs (12) aufweist, wobei am Ende des durch den Durchbruch hindurchreichenden Rumpfteils (630) eine im wesentlichen U-förmige Feder gehalten ist, die sich mit ihren Schenkelenden auf der inneren Kante (40) des Durchbruchs (12) abstützt, **dadurch gekennzeichnet, dass** die Feder (628) ein flaches Bauteil darstellt, mit U-Schenkeln, die am Ende derart im wesentlichen rechtwinklig zum Verlauf des U-Schenkels abgeschnitten sind, dass sie nach Montage mit einer leichten Schrägung zur Ebene der dünnen Wand (14, 614) sich auf den Durchbruchrand oder -kante (40) abstützen, und dass der U-Steg eine im wesentlichen M- oder W-förmige Linie bildet, und dass die Feder (628) innerhalb eines vom Rumpfteil (624) gehaltenen Kanals (76) gehalten ist.

2. Griff nach Anspruch 1, **dadurch gekennzeichnet, dass**, der U-Steg der Feder (628) von einem vom Rumpfteil (630) ausgehenden Vorsprung (79) oder Stift gehalten wird.

3. Griff nach Anspruch 1 oder 2, **dadurch gekennzeichnet, dass** die Kanäle (77) eine solche Breite aufweisen, dass ein Paket von mehreren, nebeneinander liegenden Flachfedern (628) aufnehmbar ist.

4. Griff nach einem der Ansprüche 1 bis 3, **dadurch gekennzeichnet, dass** der Außenquerschnitt des Rumpfteils (630) und der zugehörige Durchbruch (12) in der dünnen Wand (14, 614) rechteckig sind.

5. Griff nach einem der Ansprüche 1 bis 4, **dadurch gekennzeichnet, dass** der Rumpfteil (630) ein langgestrecktes Rechteck darstellt und einen Kopf (618) mit einem Finger- oder Handgriff bildet.

6. Griff nach einem der Ansprüche 1 bis 4, **dadurch gekennzeichnet, dass** der Rumpfteil ein langgestrecktes oder im wesentlichen gleichseitiges Rechteck bildet, und dass der Abstand zwischen der Auflagefläche des flanschartigen Kopfteils (618) und der Auflagefläche des Federendes (644) so vergrößert ist, dass zwei dünne Wände (614) miteinander verbindbar sind.

7. Griff nach einem der Ansprüche 1 bis 4, **dadurch gekennzeichnet, dass** der Rumpfteil ein langgestrecktes oder im wesentlichen gleichseitiges Rechteck bildet und das zugehörige Kopfteil Stützpunkt für das eine Ende eines Griffes ist.

8. Griff nach einem der Ansprüche 1 bis 7, **dadurch gekennzeichnet, dass** die Feder eine Dicke von 0,5 bis 0,8 mm aufweist.

## Claims

1. A handle (66) which has at least one holding plate which can be mounted in an opening (12) in a thin wall (614) such as a sheet-metal cabinet door, with a head part (3228), such as a flange or olive-shaped handle, which, after mounting, overlaps the outer edge or rim (40) of the opening (12) of the thin wall (14, 614) on one, outer, side thereof, and a body part (30, 630) which proceeds from the head part and which, after mounting, reaches through the opening (12) in the thin wall (14), and with a holding part (628) which is borne by the body part (30, 630), and which is supported on the other, rear, side of the thin wall (14), and which is separate from the body part (30, 630), wherein the holding part (628) is formed by holding elements (628) which project in a flexible manner from the body part (630) in the direction of its outer surface and of which the free end has an inclined surface (38) for supporting the body part (30, 630) on the edge or rim (40) of the opening (12) without play, wherein, at the end of the body part (630) which reaches through the opening, there is held a substantially U-shaped spring which is supported by its leg ends on the inner rim (40) of the opening (12), **characterised in that** the spring (628) represents a flat component, with U-legs which are truncated at the end substantially at right angles to the progression of the U-legs, such that after mounting they are supported on the opening edge or rim (40) by a slight incline to the plane of the thin wall (14, 614), and that the U-base forms a substantially M-shaped or W-shaped line, and that the spring (628) is held inside a channel (76) held by the body part (624).

2. The handle according to Claim 1, **characterised in that** the U-base of the spring (628) is held by a projection (79) or pin proceeding from the body part (630).

3. The handle according to claim 1 or 2, **characterised in that** the channels (77) have such a width that a package of several flat springs (628) lying next to one another can be received.

4. The handle according to one of claims 1 to 3, **characterised in that** the outer cross-section of the body part (630) and the associated opening (12) in the thin wall (14, 614) are rectangular.

5. The handle according to one of claims 1 to 4, **characterised in that** the body part (630) represents an elongate rectangle and forms a head (618) with a finger grip or handle.

6. The handle according to one of claims 1 to 4, **characterised in that** the body part forms an elongate or substantially equal-sided rectangle and that the distance between the bearing surface of the flange-like head part (618) and the bearing surface of the spring end (644) is enlarged such that two thin walls (614) are connected to one another.

7. The handle according to one of claims 1 to 4, **characterised in that** the body part forms an elongate or substantially equal-sided rectangle and the associated head part is the support point for one end of a handle.

8. The handle according to one of claims 1 to 7, **characterised in that** the spring has a thickness of 0.5 to 0.8mm.

## Revendications

1. Poignée (66), qui comprend au moins une plaque de maintien à monter dans une traversée (12) d'une paroi mince (14, 614), comme une porte d'armoire en tôle, comprenant une partie de tête (3228), telle qu'une bride ou une pomme de poignée, qui recouvre la bordure ou l'arête extérieure (40) de la traversée (12) de la paroi mince (14, 614) sur son côté extérieur après le montage, et une partie de corps (30, 630) qui part de la partie de tête et qui passe après le montage à travers la traversée (12) dans la paroi mince (14), et comprenant une partie de maintien (628), séparée de la partie de corps (30, 630), portée par la partie de corps (30, 630) et s'appuyant sur l'autre côté postérieur de la paroi mince (14), ladite partie de maintien (628) étant formée par des éléments de maintien (628) qui font saillie de manière flexible depuis la partie de corps (630) en direction de sa surface extérieure et dont l'extrémité libre comporte une surface oblique (38) pour le soutien sans jeu de la partie de corps (30, 630) sur la bordure ou sur l'arête (40) de la traversée (12), dans lequel un ressort sensiblement en forme de U est maintenu à l'extrémité de la partie de corps (630) qui traverse la traversée, ressort qui s'appuie avec les extrémités de ses branches sur l'arête intérieure (40) de la traversée (12),
**caractérisée en ce que** le ressort (628) est un composant plat, avec des branches en U, qui sont recoupées à l'extrémité sensiblement à angle droit du tracé de la branche en U de telle façon qu'elles s'appuient après le montage avec une légère inclinaison par rapport au plan de la paroi mince (14, 614), sur la bordure ou sur l'arête (40) de la traversée, et **en ce que** l'âme du U forme essentiellement une ligne en M ou en W, et **en ce que** le ressort (628) est maintenu à l'intérieur d'un canal (76) maintenu par la partie de corps (624).

2. Poignée selon la revendication 1, **caractérisée en ce que** l'âme du U du ressort (628) est maintenue par une saillie (79) ou une tige qui part de la partie de corps (630).

3. Poignée selon la revendication 1 ou 2, **caractérisée en ce que** les canaux (77) ont une largeur telle qu'ils peuvent recevoir un empilement de plusieurs ressorts plats (628) posés les uns à côté des autres.

4. Poignée selon l'une des revendications 1 à 3, **caractérisée en ce que** la section extérieure de la partie de corps (630) et de la traversée associée (12) dans la paroi mince (14, 614) est rectangulaire.

5. Poignée selon l'une des revendications 1 à 4, **caractérisée en ce que** la partie de corps (630) représente un rectangle étiré en longueur, et forme une tête (618) avec une prise pour un doigt ou pour la main.

6. Poignée selon l'une des revendications 1 à 4, **caractérisée en ce que** la partie de corps forme un rectangle étiré en longueur ou un rectangle à cotés sensiblement égaux, et **en ce que** la distance entre la surface d'appui de la partie de tête (618) semblable à une bride et la surface d'appui de l'extrémité (644) du ressort est agrandie de telle façon que deux parois minces (614) peuvent être reliées l'une à l'autre.

7. Poignée selon l'une des revendications 1 à 4, **caractérisée en ce que** la partie de corps forme un rectangle étiré en longueur ou un rectangle à côté sensiblement égaux, et la partie de tête associée est un point d'appui pour une extrémité d'une poignée.

8. Poignée selon l'une des revendications 1 à 7, **caractérisée en ce que** le ressort a une épaisseur de 0,5 à 0,8 mm.
